# FASCICULE DE BREVET EUROPEEN

(11) **EP 0 898 249 B1**
(45) Date de publication et mention de la délivrance du brevet: **02.05.2003**
(21) Numéro de dépôt: 97114547.9
(22) Date de dépôt: 22.08.1997
(51) Int. Cl.: G07C 1/24, G04F 13/02

(54) **Système, notamment pour le chronométrage de courses; comportant un capteur photosensible et procédé de réglage de l'alignement d'un tel système sur une ligne de passage d'objets**
System mit einem Photosensor, insbesonder zur Zeitmessung bei Wettkämpfen, und Einstellverfahren zum Ausrichten eines solchen Systems auf eine Ziellinie
System, especially for timing races, containing a photosensor and method for adjusting the alignment of such a system on a finish line

(43) Date de publication de la demande: 24.02.1999
(73) Titulaire: Omega Electronics S.A., 2500 Bienne (CH)
(72) Inventeur: Richard, Pascal, 2074 Marin (CH); Rais, Jean-Claude, 2800 Delemont (CH); Arthofer, Francois, 2502 Bienne (CH)
(74) Mandataire: Ravenel, Thierry Gérard Louis

(56) Documents cités:
- EP-A- 0 223 119
- EP-A- 0 384 334
- EP-A- 0 402 749
- DE-C- 3 937 977
- DE-U- 9 202 456
- US-A- 5 493 331

## Description

La présente invention concerne un système, notamment pour le chronométrage de course, et plus particulièrement un tel système comportant un dispositif optique installé à poste fixe et dans le prolongement d'une ligne de passage d'objets pour projeter une image de cette ligne sur un capteur photosensible. L'invention concerne également un procédé de réglage de l'alignement d'un tel système sur une ligne de passage d'objets telle qu'une ligne d'arrivée d'une course.

On connaît déjà du document EP-A-0 207 675 un système pour la détermination des temps séparant les passages de concurrents au droit d'une ligne de passage d'une course ou ligne de référence sensiblement perpendiculaire à leur trajectoire. Ce système comprend une caméra, un dispositif de stockage et de traitement d'images, un boîtier de commande et un écran de contrôle. La caméra comprend un bloc optique auquel est associé un capteur photosensible sur lequel l'image de la ligne de référence est destinée à être formée. Le bloc optique comprend un objectif optique classique et le capteur photosensible est formé d'un barreau, composé d'une pluralité de pixels juxtaposés en une seule colonne, désigné généralement barreau CCD (correspondant à l'appellation anglo-saxonne "Charged Coupled Device").

Le brevet EP 0 223 119 décrit un autre mode de réalisation possible pour un tel système de chronométrage de courses.

Pour fonctionner de façon satisfaisante dans les systèmes décrits ci-dessus, la caméra doit être installée à un poste fixe dans le prolongement de la ligne de référence et perpendiculairement à celle-ci. Plus particulièrement, la ligne de référence doit être en alignement parfait avec le barreau CCD de la caméra.

Cet alignement est généralement réalisé en deux étapes.

Selon une première étape mise en oeuvre en usine on procède, une fois pour toute, à l'alignement sur un banc optique du barreau CCD avec le dispositif optique de la caméra. Au cours de cette opération, le barreau CCD est déplacé par rapport au bloc optique afin d'être amené en superposition avec une ligne d'une mire d'un oculaire monté sur le bloc optique de la caméra à l'aide de différents mécanismes de réglage à vis. Une fois ce réglage effectué, le barreau CCD est fixé dans cette position à l'aide de moyens mécaniques tels que des vis.

Selon une deuxième étape, on procède, à chaque installation de la caméra sur le terrain à l'alignement du barreau CCD via l'oculaire avec la ligne de référence. A cet effet, le bloc optique comprend en outre un miroir basculant entre une première position dite de fonctionnement, dans laquelle le plan du miroir est dégagé du chemin optique reliant le barreau CCD à l'objectif et une deuxième position, dite de réglage dans laquelle le miroir est placé sur ledit chemin optique et renvoie l'image perçue par l'objectif, en l'occurrence l'image de la ligne de référence, sur l'oculaire. Pour effectuer l'alignement du barreau CCD avec la ligne de référence, il est donc nécessaire de placer le miroir dans la position de réglage puis de déplacer la caméra qui a été préalablement fixée à un trépied de réglage classique tout en regardant dans l'oculaire l'image de la ligne de référence jusqu'à ce que cette image se superpose à ladite ligne de la mire de l'oculaire. Une fois ce dernier réglage effectué, le pied est fixé dans cette position à l'aide de moyens mécaniques classiques et la prise de vue peut commencer.

Ce système présente différents inconvénients en particulier du fait qu'il nécessite la réalisation de mécanismes de réglage comprenant de nombreuses pièces compliquées à usiner rendant la fabrication laborieuse et augmentant de façon importante le prix de revient de la caméra. On mentionnera aussi à ce propos une fiabilité restreinte du système en raison des nombreuses pièces mécaniques dont il est composé.

En outre, les réglages qu'exigent la caméra lors de son assemblage à l'usine sont longs et délicats. De plus, lors de chocs ou de vibrations les pièces mécaniques constitutives du dispositif de réglage de l'optique par rapport au CCD peuvent se fausser et désaligner le réticule de l'oculaire par rapport au barreau CCD.

L'invention a donc pour but principal de remédier aux inconvénients de l'art antérieur susmentionné en fournissant un système comprenant une caméra comprenant un dispositif simple et bon marché permettant le réglage précis de l'alignement d'un capteur photosensible du type barreau CCD sur une ligne de passage d'une course.

A cet effet, l'invention a pour objet un système pouvant être installé dans le prolongement d'une ligne de passage d'au moins un objet, telle qu'une ligne d'arrivée d'une course, ledit système comportant :
- un dispositif optique pour projeter une image de cette ligne sur un capteur photosensible, ledit capteur étant capable de fournir des signaux électriques représentatifs de l'image projetée par le dispositif optique, lesdits signaux électriques définissant ainsi un signal image,
- des moyens de traitement dudit signal image,
- des moyens d'affichage prévus pour afficher sur un écran une image représentative dudit signal image, dite image vidéo, reliés audits moyens de traitement. Ce système est caractérisé en ce que ledit capteur est formé d'une matrice de pixels,
- en ce qu'il est prévu des moyens pour engendrer un signal formant un réticule qui s'affiche sur ledit écran et qui se superpose à l'image vidéo, et
- en ce que ledit système comprend en outre des moyens d'extraction recevant en entrée le signal image et prévus pour extraire, dudit signal image, des signaux électriques provenant d'une colonne de pixels de la matrice correspondant à la position du réticule sur l'écran pour fournir en sortie un signal dit signal colonne.

Grâce à ces caractéristiques la fonction et la structure mécanique compliquées du bloc optique des systèmes de l'art antérieur sont remplacées par un capteur unique, ce qui permet à la fois d'augmenter la précision d'alignement du système et sa fiabilité tout en diminuant le coût de fabrication du système.

Selon une caractéristique avantageuse de l'invention, le réticule est associé à des moyens de commande via un circuit comparateur recevant en entrée le signal image et un signal de référence provenant des moyens de commande et fournissant en sortie un signal de commande, et le réticule peut être déplacé sur l'image en réponse au signal de commande.

Ainsi, on peut par exemple au moyen d'un curseur électronique sélectionner la colonne de CCD qui correspond à la ligne de référence que l'on peut voir sur un écran de contrôle.

Selon un mode de réalisation préféré de l'invention, le système comprend en'outre des moyens pour commuter le signal image soit vers les moyens de traitement, soit vers les moyens d'extraction commutant ainsi le système en un mode de fonctionnement spatial respectivement temporel.

Ces moyens de commutation présentent notamment l'avantage de permettre de vérifier aisément le positionnement du système à tout moment en commutant simplement le système du mode temporel au mode spatial. En d'autres termes on peut passer du mode dans lequel le système n'utilise qu'une seule colonne de pixels pour acquérir des données représentatives de l'image à chaque instant donnée de la ligne de passage, et par exemple traiter ces données conformément à ce qui est décrit dans le brevet EP 0 402 749 qui est inclus ici par référence, au mode dans lequel le capteur est utilisé classiquement en tant que capteur d'image vidéo avec une fréquence de balayage qui ne dépend que du standard utilisé, par exemple PAL, NTSC ou analogue.

L'invention a également pour objet un procédé de réglage de l'alignement d'un système sur une ligne de passage d'objets, le système comportant un dispositif optique ayant un axe optique, le dispositif étant capable de projeter une image de cette ligne sur un capteur photosensible formé d'une matrice de pixels ladite matrice de pixels étant capable de fournir des signaux électriques représentatifs de ladite image projetée, définissant ainsi un signal image, le système comportant également des moyens de traitement dudit signal image ainsi que des moyens d'affichage reliés auxdits moyens de traitement et prévus pour afficher sur un écran une image, dite image vidéo, représentative dudit signal image, caractérisé en ce qu'il comprend les étapes consistant à:
(a) placer le système dans le prolongement de la ligne de passage de sorte que l'axe de son dispositif optique est sensiblement dirigé sur ladite ligne,
(b) lire à une première fréquence déterminée le signal électrique fourni par des pixels se trouvant dans plusieurs colonnes de la matrice formant le capteur pour former sur l'écran ladite image vidéo comprenant notamment l'image de la ligne de passage
(c) engendrer un signal formant un réticule qui s'affiche sur ledit écran et qui se superpose à une partie de l'image vidéo;
(d) superposer le réticule à l'image de la ligne de passage dans l'image vidéo;
(e) sélectionner la colonne de pixels du capteur qui correspond au réticule.
   On remarque que selon le procédé de l'invention, l'alignement du système peut être effectué en déplaçant, par exemple à l'aide d'une commande électronique, sur une image vidéo un réticule pour le superposer à l'image de la ligne de passage apparaissant sur l'image. Ainsi, les opérations de réglage de l'alignement sont simplifiées notamment en ce que la mise en oeuvre de mécanisme mécano-optique délicat est totalement éliminée.
   Selon un mode de mise en oeuvre avantageux de l'invention, le procédé décrit ci-dessus peut être complété par les étapes de :
(f) lire à une deuxième fréquence déterminée, le signal électrique fourni par la colonne de pixels sélectionnée, dit signal colonne, et qui correspond au profil d'intensité d'image de la ligne à un instant donné; et
(g) fournir ledit signal colonne à des moyens d'exploitation.

Ainsi, le procédé d'alignement de l'invention peut être, une fois les étapes d'alignement effectuées, complété de façon simple pour offrir d'autres possibilités d'exploitation du procédé tel que le chronométrage.

D'autres caractéristiques et avantages de l'invention apparaîtront plus clairement à lecture de la description suivante d'un mode de réalisation de l'invention donné à titre purement illustratif et non limitatif, cette description étant faite en liaison avec les figures annexées dans lesquelles :
- la figure 1 montre un schéma bloc illustrant le principe du système selon l'invention, et
- la figure 2 montre une vue de face schématique d'un capteur photosensible matriciel utilisé dans le système de la figure 1.

La description du système selon l'invention va être faite dans le cadre d'une application au chronométrage de course et plus précisément au réglage de l'alignement d'un capteur photosensible du type CCD sur une ligne de passage de coureurs en vue d'effectuer un chronométrage avec prise de vues des coureurs qui passent au droit de la ligne.

Toutefois il va de soi que l'invention n'est nullement limitée à cette application et qu'elle pourra être avantageusement utilisée dans le cadre de toute autre application dans laquelle il est nécessaire d'effectuer un réglage d'alignement d'un capteur photosensible du type CCD sur une ligne de passage d'objets, par exemple dans des scanners ou analogue.

Le schéma bloc de la figure 1 montre le principe du système selon l'invention désigné par la référence numérique générale 1. Des coureurs 2, évoluant chacun sur un couloir 4 à une certaines vitesse, passent une ligne de passage 6 qui peut être ici la ligne d'arrivée de la course. Dans le prolongement de cette ligne de passage 6 est installée une caméra 8 qui fait partie du système 1. La caméra 8 comprend de façon classique un dispositif optique 10 formé d'un objectif photo ou vidéo qui peut le cas échéant être équipé d'un zoom à commande manuelle ou télécommandé. Le dispositif optique 10 projette une image de la ligne de passage 6 sur un capteur photosensible 12 qui se trouve derrière l'objectif dans un plan perpendiculaire à celui de la figure. Selon une caractéristique de l'invention, le capteur photosensible est un capteur de type CCD qui se présente comme illustré à la figure 2 sous la forme d'une matrice de pixels 14 juxtaposés en lignes L1-Ln et en colonnes C1-Cn. Le capteur 12 est capable de fournir des signaux électriques 16 représentatifs de l'image projetée par le dispositif optique 10 et reçue par ce capteur. Ces signaux 16 seront désignés signal image dans la suite de la description. A titre d'exemple le capteur 12 comprend 750 lignes et 480 colonnes. Ces capteurs peuvent être facilement obtenus dans le-commerce, par exemple chez Thomson.

On notera également que ce capteur peut être un capteur couleur ou noir et blanc selon l'application souhaitée.

Le signal image 16 provenant du capteur 12 est fourni en entrée à des moyens de traitement 18 via des moyens de commutation 20 lorsque ces derniers sont dans une première position représentée en trait continu à la figure, cette position correspondant à un premier mode de fonctionnent du système dit mode spatial. Ces moyens de traitement 18 délivrent en sortie un signal image traité 21 à des moyens d'affichage 22. Ces derniers sont prévus pour afficher une image représentative du signal image et sont formés par un écran ou moniteur à norme vidéo standard telle que la norme PAL, NTSC ou multimédia. Par norme multimédia on comprendra une sortie numérique destinée à un ordinateur.

Les moyens de traitement 18 comprennent un codeur 24, qui réalise le codage du signal image pour le rendre propre à l'affichage sur le moniteur, ainsi que des moyens 26 pour engendrer un réticule 28 qui s'affiche également sur le moniteur en superposition de l'image vidéo ou en incrustation dans une image numérique. Ces moyens 26 sont aptes à engendrer sur l'image affichée par le moniteur une barre verticale de faible largeur, typiquement large d'un pixel, et traversant l'image de haut en bas qui forme le réticule 28. Typiquement, le réticule peut être formé en mettant la partie du signal image provenant d'une colonne de pixels déterminée du capteur dans un état donné par exemple dans une couleur. Les moyens générateurs 26 sont associés, via un circuit comparateur 30, à des moyens de commande 32 qui permettent notamment de commander le déplacement horizontal du réticule 28 sur l'image. Pratiquement, la commande peut être réalisée via une interface utilisateur ayant la forme d'un clavier 34 sur lequel il peut introduire manuellement des paramètres de sélection d'une colonne du capteur 12 qui permettra la formation du réticule à un endroit donné sur le moniteur 22. Le clavier 34 est relié aux moyens de commande 32 par un bus de commande 36. Les moyens de commande 32 sont par ailleurs reliés aux moyens de commutation 20 afin de commander, via un signal de commutation 31, le mode de fonctionnement du système comme cela sera décrit plus en détail ci-après.

Le circuit comparateur 30 reçoit en entrée le signal image 16 qui provient du capteur ainsi qu'un signal de référence 37 qui provient des moyens de commande 32, et fournit en sortie un signal de commande 38 qui est appliqué d'une part aux moyens générateurs 26 du réticule, et d'autre part à des moyens d'extraction 40 qui seront décrits plus en détail ci-après.

Plus précisément, le signal de référence 37 est un signal représentatif de la position de la colonne de pixels qui correspond à la position désirée du réticule sur le moniteur 22. Ce signal 37 est fourni à des moyens de mémorisation 42 faisant partie du circuit comparateur 30 et qui stockent une valeur numérique représentative d'une ième colonne de pixels de la matrice 14 formant le capteur 12, cette valeur correspondant aux paramètres de la colonne de pixels introduits par l'utilisateur à l'aide du clavier 34. Les moyens de mémorisation 42 sont classiques et peuvent être formés typiquement par un registre ou une mémoire vive ou morte. La mémoire ou registre 42 comprend une valeur par défaut à l'enclenchement du système, cette valeur peut par exemple être celle qui correspond à la colonne de pixels centrale de la matrice de pixels soit la 240ième colonne dans le cas particulier d'une matrice à 480 colonnes. La mémoire 42 fournit en sortie un signal 43 à une première entrée 44 d'un comparateur 46.

Le circuit comparateur 30 comprend en outre des moyens de comptage 48 de colonnes qui reçoivent en entrée le signal image 16 et fournissent en sortie un signal de comptage 50 à une deuxième entrée 52 du comparateur 46 qui fournit à son tour le signal de commande 38.

Les moyens de comptage 48 de colonnes sont avantageusement formés par un compteur qui se réinitialise à chaque début d'image complète ou "frame", c'est-à-dire 50 ou 60 fois par seconde selon le standard vidéo utilisé (PAL respectivement NTSC).

Le comparateur 46 est typiquement un comparateur qui fournit le signal de commande lorsque le signal de comptage 50 est égal au signal de référence 37.

Les moyens d'extraction 40 reçoivent également en entrée le signal image 16 via les moyens de commutation 20 lorsque ces derniers sont dans une deuxième position représentée en pointillé à la figure, cette position correspondant à un deuxième mode de fonctionnement du système dit mode temporel. Ces moyens 40 sont prévus pour extraire du signal image 16 en liaison avec le signal de commande 38 provenant du circuit comparateur 30, des signaux électriques provenant d'une colonne de pixels de la matrice 14, qui correspond à la position du réticule sur l'écran et pour fournir en sortie un signal colonne 54. Le signal colonne est ensuite fourni à des moyens d'exploitation 56 qui peuvent être formés par exemple avec le circuit d'acquisition et de traitement des images provenant d'une colonne de pixels décrit dans le brevet EP-A-0 402 749. Les moyens d'extraction 40 pourront avantageusement être formés par un circuit de filtrage classique qui ne laisse passer que la partie du signal image 16 relative à la colonne de pixels correspondant au réticule sur la base du signal de commande 38.

Le système selon l'invention comprend en outre des moyens de cadencement 58 pour lire à une fréquence déterminée le signal colonne 54, ou en d'autres termes les signaux électriques provenant de la colonne de pixels définie par le signal de commande 38, la colonne de pixels formant une image représentative de l'image de la ligne projetée sur cette colonne à un instant donné, l'image de la ligne étant en superposition parfaite avec le réticule défini plus haut. A cet effet, les moyens de cadencement 58 fournissent un signal de cadencement d'extraction 60 sous la forme d'un signal binaire à fréquence programmable par les moyens de commande 32.

La fréquence de lecture de la colonne est choisie par l'opérateur en fonction de la vitesse de défilement des objets dont il doit retenir l'image, en l'occurrence en fonction de la vitesse de la course. Pour cela, l'opérateur dispose du clavier sur lequel il peut manuellement introduire la valeur de cette fréquence, les moyens de commande 32 servant d'interface entre le clavier et les moyens de cadencement 58 et délivrant à ces derniers un signal de commande de cadencement 62. Typiquement, les moyens de cadencement 58 comprennent un circuit base de temps associé à un micro-contrôleur, ces circuits pouvant être obtenus dans le commerce, par exemple sous la dénomination Intel 80186 qui réunit ces deux composants en un seul composant intégré.

En outre, les moyens de cadencement 58 fournissent au capteur 12 des signaux de cadencement capteur 64 pour gérer les différentes vitesses de lecture ou d'acquisition d'images également via le signal de commande de cadencement 62 en fonction du mode de fonctionnement du système. On notera à ce propos que la vitesse d'acquisition est lente et fixe dans le mode de fonctionnement spatial et rapide et variable dans le mode de fonctionnement temporel.

A titre d'exemple, lorsque le système est commuté en mode de fonctionnement spatial, la vitesse d'affichage est standard, vidéo PAL, NTSC ou multimédia et lorsque le signal est commuté en mode de fonctionnement temporel, la vitesse d'acquisition peut être comprise entre 100 et 5'000 Hz c'est-à-dire que le contenu de la colonne sélectionnée est rafraîchi 100 à 5000 fois par seconde.

De façon avantageuse, les moyens de cadencement 58 gèrent également le temps d'exposition de l'image enregistrée.

Selon une variante de réalisation préférée, le système de l'invention peut comprendre en outre des moyens d'amplification programmables (non représentés) qui seraient disposés entre le capteur 12 et les moyens de commutation 20 pour modifier le contraste et la luminosité de l'image qui est affichée sur le moniteur et cela pour chaque couleur dans le cas d'un capteur couleur.

Selon une caractéristique avantageuse de l'invention, et pour augmenter la résolution lors de l'extraction de l'image, la matrice de pixels formant le capteur 12 est positionnée de manière à avoir un plus grand nombre de pixels dans les colonnes que dans les lignes. De même on préférera balayer la matrice dans le sens des colonnes plutôt que dans le sens des lignes.

Le procédé de réglage associé au système selon l'invention va maintenant être décrit ci-après.

Dans de nombreuses applications du système qui vient d'être décrit, l'axe optique de la caméra 8 doit être aligné parfaitement sur la ligne de passage des objets que l'on souhaite filmer afin, par exemple, de déterminer des vitesses ou temps de passages d'objets ou de concurrents dans le cadre de courses, avec la plus grande précision.

Le capteur matriciel 12 aura également été ajusté par rapport au boîtier de la caméra 8 notamment pour que la verticalité des colonnes de pixels du capteur 12 soit confondue avec celle des parois du boîtier de la caméra. On notera à ce propos que l'axe optique est défini par la direction perpendiculaire au plan du capteur.

La caméra 8 équipée d'un trépied ou support (non représenté) réglable selon tous les degrés de liberté est tout d'abord placée dans le prolongement de la ligne de passage 6 de sorte que l'axe optique de la caméra est sensiblement dirigé vers cette ligne. Au cours de cette première étape, la verticalité des colonnes de pixels du capteur 12 est réglée en orientant le boîtier de la caméra 8, par exemple à l'aide d'un niveau à bulle, en agissant sur des boutons et/ou manivelles de réglage prévus sur le trépied.

Un fois cette opération de réglage effectuée, la caméra est enclenchée en mode de fonctionnement spatial en agissant sur les moyens de commutation 20 via le clavier 34 et les moyens de commande 32. Dans ce mode de fonctionnement, la caméra 8 lit, à une première fréquence déterminée, le signal image 16 provenant du capteur 12 pour former sur le moniteur ou écran 22 une image par exemple une image vidéo. La fréquence de lecture est engendrée par les moyens de cadencement 58 en réponse à la commutation du système en mode spatial via les moyens de commande 32. La première fréquence varie selon le standard vidéo utilisé et peut être par exemple respectivement 50 Hz et 60 Hz selon que l'on utilise le standard vidéo PAL ou NTSC. On pourra bien entendu utiliser également le standard multimédia.

A ce moment, l'image vidéo de la ligne de passage 6 et de l'environnement de cette ligne apparaissent sur le moniteur 22. On notera que la mise au point et la cadrage de l'image vidéo peuvent être effectués au cours de cette opération.

On engendre alors un signal qui permet la formation du réticule 28 qui vient s'incruster ou se superposer à l'image vidéo affichée par le moniteur. Pour former ce réticule 28 on compte, dans chaque trame du signal image 16, les colonnes de pixels de la matrice 14 à l'aide du compteur 48. Le signal de comptage 50 représentatif d'une ième colonne de pixels dans la trame considérée est comparé au signal de référence 37 représentatif de la position désirée du réticule sur l'écran 22. Lorsqu'une égalité est constatée dans le comparateur 46, le signal de commande 38 est actif. Ce signal 38 est alors fourni pour toute la durée du balayage de cette colonne de pixels, dite colonne de référence CR, au générateur de réticule 26. Lorsque ce signal est actif en entrée du générateur 26, le signal image provenant de la colonne CR est forcé dans un état donné par exemple dans une couleur déterminée. Le réticule 28 est donc affiché à une position sur l'écran, qui est déterminée par la valeur contenue par défaut dans la mémoire de référence 42 à l'enclenchement. Selon un mode de réalisation la valeur de référence est celle qui correspond à la 240ième colonne de pixels de la matrice 12 de sorte que le réticule 28 est formé au milieu de l'écran.

On commande ensuite le déplacement horizontal du réticule 28 sur l'écran afin d'amener le réticule en superposition exacte avec l'image vidéo de la ligne de passage 6. A cet effet, on modifie le contenu de la mémoire 42 via le clavier 34 et les moyens de commande 32.

Une fois cette opération effectuée, la colonne CR est sélectionnée et correspond au réticule 28.

En particulier, la colonne de pixels CR est la colonne de pixels qui sera utilisée lorsque le système de l'invention sera commuté dans le mode de fonctionnement temporel. Lorsque le système est commuté en mode de fonctionnement temporel, le signal image 16 est fourni en entrée aux moyens d'extraction 40 qui reçoivent par ailleurs le signal de commande 38. Dans ce mode de fonctionnement, la caméra 8 lit, à une deuxième fréquence déterminée, le signal image 16. Cette fréquence de lecture est engendrée par les moyens de cadencement 58 en réponse à la commutation du système en mode temporel. Cette fréquence est choisie, et introduite par l'utilisateur via le clavier 34 et les moyens de commande 32, en fonction de la vitesse de défilement des objets sur la ligne de passage 6. Typiquement cette deuxième fréquence de lecture varie entre 100 et 5000 Hz. Les moyens d'extraction 40 ne laissent passer le signal image 16 que lorsque le signal de commande 38 est actif pour fournir ainsi en sortie le signal colonne 54 représentatif du profil d'intensité d'image de la ligne de passage 6 à un instant donné. En conséquence, le signal de colonne 54 provient de la colonne de pixels CR et correspond exactement à la position du réticule 28 du mode de fonctionnement spatial.

## Revendications

1. Système (1) pouvant être installé dans le prolongement d'une ligne de passage (6) d'au moins un objet (2), telle qu'une ligne d'arrivée d'une course, ledit système (1) comportant:
- un dispositif optique (10) pour projeter une image de cette ligne (6) sur un capteur photosensible (12) ledit capteur (12) étant capable de fournir des signaux électriques représentatifs de l'image projetée par le dispositif optique (10), lesdits signaux électriques définissant ainsi un signal image (16),
- des moyens de traitement (18) dudit signal image (16),
- des moyens d'affichage (22) prévus pour afficher sur un écran une image représentative dudit signal image (16) dite image vidéo, reliés audits moyens de traitement (18), ce système étant **caractérisé en ce que** ledit capteur (12) est formé d'une matrice de pixels (14),
- **en ce que** les moyens de traitement (18) comprennent des moyens (26) pour engendrer un signal formant un réticule (28) qui s'affiche sur ledit écran et qui se superpose à l'image vidéo, et
- **en ce que** ledit système comprend en outre des moyens d'extraction (40) recevant en entrée le signal image (16) et prévus pour extraire, dudit signal image, des signaux électriques provenant d'une colonne de pixels de la matrice (14) correspondant à la position du réticule (28) sur l'écran pour fournir en sortie un signal dit signal colonne (54).

2. Système selon la revendication 1, **caractérisée en ce que** ledit réticule (28) est associé à des moyens de commande (32) via un circuit comparateur (30) recevant en entrée ledit signal image (16) et un signal de référence (37), provenant desdits moyens de commande (32), et fournissant en sortie un signal de commande (38) et **en ce que** le réticule (28) peut être déplacé sur ladite image en réponse audit signal de commande (38).

3. Système selon la revendication 2, **caractérisé en ce que** ledit signal de référence (37) est un signal représentatif de la position de la colonne de pixels qui correspond à la position du réticule (28) sur l'écran.

4. Système selon l'une des revendications 1 à 3, **caractérisé en ce que** le circuit comparateur (30) comprend des moyens de comptage de colonnes (48) et des moyens de mémorisation (42), lesdits moyens de comptage (48) recevant en entrée ledit signal image (16) et fournissant en sortie un signal dit signal de comptage (50), lesdits moyens de mémorisation (42) recevant en entrée ledit signal de référence (37) et fournissant en sortie un signal (43), le circuit comparateur (30) comprenant en outre des moyens (46) prévus pour comparer lesdits signaux (43, 50) et fournir en sortie ledit signal de commande (38).

5. Système selon l'une des revendications précédentes, **caractérisé en ce qu'**il comprend en outre des moyens de cadencement (58) pour lire à une fréquence déterminée, choisie en fonction de la vitesse de passage de l'objet (2) sur la ligne (6), des signaux électriques (54) provenant de ladite colonne de pixels définie par ledit signal de commande (38), ladite colonne de pixels formant une image représentative d'une ligne du champ du dispositif optique en superposition parfaite avec le réticule (28).

6. Système selon la revendication 5, **caractérisé en ce que** les moyens de cadencement (58) sont reliés audit capteur (12) pour gérer les différentes vitesses de lecture ou acquisition d'images et **en ce qu'**ils sont commandés par lesdits moyens de commande (32).

7. Système selon l'une des revendications 1 à 6, **caractérisé en ce qu'**il comprend en outre des moyens (20) pour commuter le signal image (16) soit vers lesdits moyens de traitement (18) soit vers lesdits moyens d'extraction (40), commutant ainsi le système (1) en un mode de fonctionnement spatial, respectivement temporel.

8. Système selon l'une quelconque des revendications précédentes, **caractérisé en ce que** la matrice (14) du capteur (12) comprend 480 colonnes et 750 lignes.

9. Système selon les revendications 7 et 8, **caractérisé en ce que** lorsque le système (1) est commuté en mode de fonctionnement spatial, la vitesse d'affichage est standard, du type vidéo PAL, NTSC ou multimédia et lorsque le signal (16) est commuté en mode de fonctionnement temporel, la vitesse d'acquisition peut être comprise entre 100 et 5'000 Hz.

10. Système selon la revendication 7, **caractérisé en ce qu'**il comprend en outre des moyens d'amplification programmables disposés entre ledit capteur (12) et lesdits moyens de commutation (20) pour modifier le contraste et la luminosité de l'image affichée.

11. Système selon l'une quelconque des revendications précédentes, **caractérisé en ce que** le capteur (12) est un capteur couleur.

12. Système selon l'une quelconque des revendications précédentes, **caractérisé en ce que** le capteur (12) est positionné de manière à avoir plus de pixels dans les colonnes que dans les lignes.

13. Application d'un système selon l'une quelconque des revendications 1 à 12 au chronométrage de courses.

14. Procédé de réglage de l'alignement d'un système (1) sur une ligne (6) de passage d'objet (2), ledit système comportant un dispositif optique (10) ayant un axe optique, ledit dispositif (10) étant capable de projeter une image de cette ligne (6) de passage sur un capteur photosensible (12) formé d'une matrice de pixels (14) ladite matrice de pixels étant capable de fournir des signaux électriques représentatifs de ladite image projetée, définissant ainsi un signal image (16), le système (1) comportant également des moyens de traitement (18) dudit signal image (16) ainsi que des moyens d'affichage (22) reliés auxdits moyens de traitement et prévus pour afficher sur un écran une image, dite image vidéo, représentative dudit signal image (16),
**caractérisé en ce qu'**il comprend les étapes consistant à:
(a) placer le système dans le prolongement de la ligne (6) de passage de sorte que l'axe de son dispositif optique (10) est sensiblement dirigé sur ladite ligne (6),
(b) lire à une première fréquence déterminée le signal image (16) fourni par des pixels se trouvant dans plusieurs colonnes de la matrice (14) formant le capteur (12) pour former sur ledit écran ladite image vidéo comprenant notamment l'image de la ligne (6) de passage
(c) engendrer un signal formant un réticule (28) qui s'affiche sur ledit écran et qui se superpose à une partie de l'image vidéo;
(d) superposer ledit réticule (28) à l'image de la ligne de passage dans l'image vidéo;
(e) sélectionner la colonne de pixels du capteur qui correspond au réticule (28).

15. Procédé selon la revendication 14, **caractérisé en ce que** l'étape (b) consiste à lire le signal image à une fréquence vidéo standard du type PAL, NTSC ou multimédia.

16. Procédé selon la revendication 14 ou 15, **caractérisé en ce que** l'étape (d) consiste à déplacer le réticule (28) par rapport à la ligne (6) de passage.

17. Procédé selon la revendication 14, **caractérisé en ce qu'**à l'étape (c), le réticule (28) est formé sensiblement au centre de l'image affichée par les moyens d'affichage (22).

18. Procédé selon la revendication 16, **caractérisé en ce que** le réticule (28) est déplacé sur ladite image en réponse à un signal de commande (38).

19. Procédé selon la revendication 14, **caractérisé en ce qu'**il comprend en outre les étapes de :
(f) lire à une deuxième fréquence déterminée, le signal électrique fourni par la colonne de pixels, dit signal colonne (54), et qui correspond à chaque instant donné au profil d'intensité d'image de la ligne; et
(g) fournir ledit signal colonne (54) à des moyens d'exploitation (56).

20. Procédé selon la revendication 19, **caractérisé en ce que** à l'étape (f), préalablement à la lecture du signal colonne (54), on synchronise la deuxième fréquence déterminée avec la vitesse de défilement des objets (2) sur la ligne (6) de passage.

21. Procédé selon la revendication 19, **caractérisé en ce que** la deuxième fréquence de lecture déterminée peut être comprise entre 100 et 5000 Hz.

## Claims

1. System (1) able to be installed in the extension of a line (6) of passage of at least one object (2), such as a finish line of a race, said system including:
- an optical device (10) for projecting an image of said line (6) onto a photosensitive sensor (12), said sensor (12) being capable of providing electric signals representative of the image projected by said optical device (10), said electric signals defining thus an image signal (16),
- processing means (18) for processing said image signal (16),
- display means (22) provided for displaying on a screen an image representative of said image signal (16), called the video image, and connected to said processing means (18), said system being **characterised in that** said sensor (12) is formed of a pixel matrix (14),
- **in that** said processing means (18) include means (26) for generating a signal forming a reticule (28) which is displayed on said screen and which is superposed onto said video image, and
- **in that** said system further includes extraction means (40) receiving in input the image signal (16) and intended for extracting, from said image signal, electric signals originating from the column of pixels of the matrix (14) corresponding to the position of the reticule (28) on the screen for providing a signal, called the column signal (54), in output.

2. System according to claim 1, **characterised in that** said reticule (28) is associated with control means (32) via a comparator circuit (30) receiving in input said image signal (16) and a reference signal (37), originating from said control means (32), and providing a control signal (38) in output and **in that** said reticule (28) can be moved on said image in response to said control signal (38).

3. System according to claim 2, **characterised in that** said reference signal (37) is a signal representative of the position of the pixel column which corresponds to the position of said reticule (28) on the screen.

4. System according to any of claims 1 to 3, **characterised in that** the comparator circuit (30) includes column counting means (48) and memory means (42), said counting means (48) receiving in input said image signal (16) and providing in output a signal, called the counting signal (50), said memory means (42) receiving in input said reference signal (37) and providing in output a signal (43), said comparator circuit (30) further including means (46) intended for comparing said signals (43, 50) and providing in output said control signal (38).

5. System according to any of the preceding claims, **characterised in that** it further includes clock means (58) for reading at a determined frequency, selected as a function of the passing speed of the object (2) over the line (6), electric signals (54) originating from said pixel column defined by said control signal (38), said pixel column forming an image representative of a line of field of the optical device in perfect superposition with the reticule (28).

6. System according to claim 5, **characterised in that** said clock means (58) are connected to said sensor (12) for controlling the different image reading or image acquisition speeds and **in that** they are controlled by said control means (32).

7. System according to any of claims 1 to 6, **characterised in that** it further includes means (20) for switching said image signal (16) either to said processing means (18) or to said extraction means (40), thereby switching said system (1) into a spatial or, repectively, a temporal operating mode.

8. System according to any one of the preceding claims, **characterised in that** the matrix (14) of the sensor (12) includes 480 columns and 750 lines.

9. System according to claims 7 and 8, **characterised in that** when said system (1) is switched into said spatial operating mode, the display speed is standard, of the PAL, NTSC or multimedia video type and when said image signal (16) is switched into said temporal operating mode, the acquisition speed can be comprised between 100 and 5,000 Hz.

10. System according to claim 7, **characterised in that** it further includes programmable amplification means arranged between said sensor (12) and said switching means (20) for modifying the contrast and the lighting of the displayed image.

11. System according to any one of the preceding claims, **characterised in that** said sensor (12) is a colour sensor.

12. System according to any one of the preceding claims, **characterised in that** said sensor (12) is positioned so as to have more pixels in the columns than in the lines.

13. Application of a system according to any one of claims 1 to 12 to the timing of races.

14. Method for adjusting the alignment of a system (1) on a line (6) of passage of objects (2), said system including an optical device (10) having an optical axis, said device (10) being capable of projecting an image of said line (6) of passage onto a photosensitive sensor (12) formed of a matrix of pixels (14), said matrix of pixels being capable of providing electric signals representative of the projected image, defining thus an image signal (16), said system (1) also including processing means (18) for processing said image signal (16) and display means (22) connected to said processing means and provided for displaying an image on a screen, called the video image and representative of said image signal (16), **characterised in that** it includes the steps consisting in :
(a) placing the system in the extension of said line (6) of passage so that the axis of its optical device (10) is substantially directed onto said line (6),
(b) reading at a first determined frequency said image signal (16) provided by the pixels situated in several columns of the matrix (14) forming the sensor (12) to generate on said screen said video image including in particular the image of said line (6) of passage,
(c) generating a signal forming a reticule (28) which is displayed on said screen and which is superposed onto a part of the video image,
(d) superposing said reticule (28) onto the image of said line of passage in said video image,
(e) selecting the pixel column of the sensor which corresponds to the reticule (28).

15. Method according to claim 14, **characterised in that** the step (b) consists in reading said image signal at a video standard frequency of the PAL, NTSC or multimedia type.

16. Method according to claim 14 or 15, **characterised in that** the step (d) consists in moving said reticule (28) with respect to said line (6) of passage.

17. Method according to claim 14, **characterised in that** at step (c), said reticule (28) is formed substantially at the centre of the image displayed by said display means (22).

18. Method according to claim 16, **characterised in that** said reticule (28) is moved on said image in response to a control signal (38).

19. Method according to claim 14, **characterised in that** it further includes the steps of :
(f) reading at a second determined frequency, the electric signal provided by the pixel column, called the column signal (54) and which corresponds to the image intensity profile of the line at a given moment, and
(g) providing said column signal (54) to exploitation means (56).

20. Method according to claim 19, **characterised in that** at step (f), prior to reading of said column signal (54), the second determined frequency is synchronised with the speed of movement of the objects (2) over the line (6) of passage.

21. Method according to claim 19, **characterised in that** said second determined reading frequency can be comprised between 100 and 5,000 Hz.

## Patentansprüche

1. System (1), das in der Verlängerung einer Linie (6), die von wenigstens einem Objekt (2) überquert wird, etwa einer Wettlauf-Ziellinie, installiert sein kann, wobei das System (1) umfaßt:
- eine optische Vorrichtung (10), die ein Bild dieser Linie (6) auf einen lichtempfindlichen Sensor (12) projiziert, der elektrische Signale liefern kann, die das von der optischen Vorrichtung (10) projizierte Bild repräsentieren, wobei die elektrischen Signale somit ein Bildsignal (16) definieren,
- Mittel (18) für die Verarbeitung des Bildsignals (16),
- Anzeigemittel (22), die dazu vorgesehen sind, auf einem Schirm ein das Bildsignal (16) repräsentierendes Bild, ein sogenanntes Videobild, anzuzeigen, und mit den Verarbeitungsmitteln (18) verbunden sind, wobei dieses System
**dadurch gekennzeichnet ist, daß** der Sensor (12) aus einer Matrix aus Bildelementen (14) gebildet ist,
- daß die Verarbeitungsmittel (18) Mittel (26) umfassen, die ein Signal erzeugen, das ein Fadenkreuz (28) bildet, das auf dem Schirm angezeigt wird und dem Videobild überlagert ist, und
- daß das System außerdem Extraktionsmittel (40) umfaßt, die am Eingang das Bildsignal (16) empfangen und dazu vorgesehen sind, aus dem Bildsignal elektrische Signale zu extrahieren, die von einer Spalte aus Bildelementen der Matrix (14) stammen, die der Position des Fadenkreuzes (28) auf dem Schirm entspricht, um am Ausgang ein Signal der Spalte (54) auszugeben.

2. System nach Anspruch 1, **dadurch gekennzeichnet, daß** dem Fadenkreuz (28) Steuermittel (32) über eine Komparatorschaltung (30) zugeordnet sind, die am Eingang das Bildsignal (16) und ein von den Steuermitteln (32) stammendes Referenzsignal (37) empfängt und am Ausgang ein Steuersignal (38) liefert, und daß das Fadenkreuz (28) auf dem Bild in Reaktion auf das Steuersignal (38) verschoben werden kann.

3. System nach Anspruch 2, **dadurch gekennzeichnet, daß** das Referenzsignal (37) ein Signal ist, das die Position der Spalte aus Bildelementen repräsentiert, die der Position des Fadenkreuzes (28) auf dem Schirm entspricht.

4. System nach einem der Ansprüche 1 bis 3, **dadurch gekennzeichnet, daß** die Komparatorschaltung (30) Mittel (48) zum Zählen von Spalten sowie Speichermittel (42) umfaßt, wobei die Zählmittel (48) am Eingang das Bildsignal (16) empfangen und am Ausgang ein sogenanntes Zählsignal (50) liefern, wobei die Speichermittel (42) am Eingang das Referenzsignal (37) empfangen und am Ausgang ein Signal (43) liefern, wobei die Komparatorschaltung (30) außerdem Mittel (46) umfaßt, die dazu vorgesehen sind, die Signale (43, 50) zu vergleichen und am Ausgang das Steuersignal (38) zu liefern.

5. System nach einem der vorhergehenden Ansprüche, **dadurch gekennzeichnet, daß** es außerdem Takterzeugungsmittel (58) umfaßt, die mit einer bestimmten Frequenz, die in Abhängigkeit von der Geschwindigkeit, mit der die Linie (6) von dem Objekt (2) überquert wird, gewählt ist, elektrische Signale (54) lesen, die von der Spalte aus Bildelementen stammen, die durch das Steuersignal (38) definiert ist, wobei die Bildelementspalte ein Bild darstellt, das eine Linie des Rasters der optischen Vorrichtung, die mit dem Fadenkreuz (28) perfekt überlagert ist, repräsentiert.

6. System nach Anspruch 5, **dadurch gekennzeichnet, daß** die Takterzeugungsmittel (58) mit dem Sensor (12) verbunden sind, um die verschiedenen Geschwindigkeiten zum Lesen oder Erfassen von Bildern zu steuern, und daß sie durch die Steuermittel (32) gesteuert werden.

7. System nach einem der Ansprüche 1 bis 6, **dadurch gekennzeichnet, daß** es außerdem Mittel (20) umfaßt, die das Bildsignal (16) entweder zu den Verarbeitungsmitteln (18) oder zu den Extraktionsmitteln (40) umschalten, wodurch das System (1) in eine räumliche bzw. in eine zeitliche Betriebsart umgeschaltet wird.

8. System nach einem der vorhergehenden Ansprüche, **dadurch gekennzeichnet, daß** die Matrix (14) des Sensors (12) 480 Spalten und 750 Zeilen umfaßt.

9. System nach den Ansprüchen 7 und 8, **dadurch gekennzeichnet, daß** die Anzeigegeschwindigkeit dann, wenn das System (1) in die räumliche Betriebsart umgeschaltet ist, eines Standard-Signals jener eines Video-PAL-, eines Video-NTSC- oder eines Multimedia-Signals entspricht und die Erfassungsgeschwindigkeit dann, wenn das Signal (16) in die zeitliche Betriebsart umgeschaltet ist, im Bereich von 100 bis 5000 Hz liegt.

10. System nach Anspruch 7, **dadurch gekennzeichnet, daß** es außerdem programmierbare Verstärkungsmittel umfaßt, die zwischen dem Sensor (12) und den Umschaltmitteln (20) angeordnet sind, um den Kontrast und die Helligkeit des angezeigten Bildes zu modifizieren.

11. System nach einem der vorhergehenden Ansprüche, **dadurch gekennzeichnet, daß** der Sensor (12) ein Farbsensor ist.

12. System nach einem der vorhergehenden Ansprüche, **dadurch gekennzeichnet, daß** der Sensor (12) in der Weise positioniert ist, daß er in den Spalten mehr Bildelemente als in den Zeilen besitzen kann.

13. Anwendung eines Systems nach einem der Ansprüche 1 bis 12 auf die Zeitmessung bei Wettläufen.

14. Verfahren zum Steuern der Ausrichtung eines Systems (1) auf eine von einem Objekt (2) überquerte Linie (6), wobei das System eine optische Vorrichtung (10) mit einer optischen Achse enthält, wobei die Vorrichtung (10) ein Bild dieser Überquerungslinie (6) auf einen lichtempfindlichen Sensor (12) projizieren kann, der aus einer Matrix aus Bildelementen (14) gebildet ist, wobei die Bildelementmatrix elektrische Signale liefern kann, die das projizierte Bild repräsentieren und somit ein Bildsignal (16) definieren, wobei das System (1) außerdem Mittel (18) für die Verarbeitung des Bildsignals (16) sowie Anzeigemittel (22), die mit den Verarbeitungsmitteln verbunden und dazu vorgesehen sind, auf einem Schirm ein Bild, ein sogenanntes Videobild, das das Bildsignal (16) repräsentiert, anzuzeigen, umfaßt,
**dadurch gekennzeichnet, daß** es die Schritte umfaßt, die darin bestehen:
(a) das System in der Verlängerung der Überquerungslinie (6) anzuordnen, so daß die Achse seiner optischen Vorrichtung (10) im wesentlichen auf die Linie (6) ausgerichtet ist,
(b) mit einer ersten bestimmten Frequenz das Bildsignal (16) zu lesen, das von den Bildelementen geliefert wird, die sich in mehreren Spalten der den Sensor (12) bildenden Matrix (14) befinden, um auf dem Schirm das Videobild zu erzeugen, das insbesondere das Bild der Überquerungslinie (6) enthält,
(c) ein Signal zu erzeugen, das ein Fadenkreuz (28) darstellt, das auf dem Schirm angezeigt wird und einem Teil des Videobildes überlagert ist;
(d) das Fadenkreuz (28) dem Bild der Überquerungslinie in dem Videobild zu überlagern; und
(e) die Spalte aus Bildelementen des Sensors auszuwählen, die dem Fadenkreuz (28) entspricht.

15. Verfahren nach Anspruch 14, **dadurch gekennzeichnet, daß** der Schritt (b) darin besteht, das Bildsignal mit einer Standard-Videofrequenz des Typs PAL, NTSC oder Multimedia zu lesen.

16. Verfahren nach Anspruch 14 oder 15, **dadurch gekennzeichnet, daß** der Schritt (d) darin besteht, das Fadenkreuz (28) in bezug auf die Überquerungslinie (6) zu verschieben.

17. Verfahren nach Anspruch 14, **dadurch gekennzeichnet, daß** im Schritt (c) das Fadenkreuz (28) im wesentlichen im Zentrum des von den Anzeigemitteln (22) angezeigten Bildes erzeugt wird.

18. Verfahren nach Anspruch 16, **dadurch gekennzeichnet, daß** das Fadenkreuz (28) auf dem Bild in Reaktion auf ein Steuersignal (38) verschoben wird.

19. Verfahren nach Anspruch 14, **dadurch gekennzeichnet, daß** es außerdem die folgenden Schritte umfaßt:
(f) Lesen des von der Spalte aus Bildelementen gelieferten elektrischen Signals, das Spaltensignal (54) genannt wird und zu jedem gegebenen Zeitpunkt dem Intensitätsprofil des Bildes der Linie entspricht, mit einer bestimmten zweiten Frequenz; und
(g) Liefern des Spaltensignals (54) an Auswertungsmittel (56).

20. Verfahren nach Anspruch 19, **dadurch gekennzeichnet, daß** im Schritt (f) vor dem Lesen des Spaltensignals (54) die bestimmte zweite Frequenz mit der Vorbeibewegungsgeschwindigkeit von Objekten (2) an der Überquerungslinie (6) synchronisiert wird.

21. Verfahren nach Anspruch 19, **dadurch gekennzeichnet, daß** die zweite bestimmte Lesefrequenz im Bereich von 100 bis 5000 Hz liegt.
